# EUROPÄISCHE PATENTSCHRIFT

(11) **EP 0 934 164 B1**
(45) Veröffentlichungstag und Bekanntmachung des Hinweises auf die Patenterteilung: **27.12.2000**
(21) Anmeldenummer: 97945760.3
(22) Anmeldetag: 17.10.1997
(51) Int. Cl.: B41F 9/10

(54) **RAKEL FÜR EINE ROTATIONSDRUCKMASCHINE**
ROTARY PRESS DOCTOR
RACLE POUR ROTATIVE

(30) Priorität: 25.10.1996 DE 19644370; 13.06.1997 DE 19725061
(43) Veröffentlichungstag der Anmeldung: 11.08.1999
(73) Patentinhaber: Koenig & Bauer Aktiengesellschaft, 97080 Würzburg (DE)
(72) Erfinder: KUTZNER, Willi, Albert, Peter, D-97074 Würzburg (DE); RUCKMANN, Wolfgang, Günter, D-97074 Würzburg (DE); SCHÄFER, Karl, Robert, D-97222 Rimpar (DE); SCHNEIDER, Georg, D-97080 Würzburg (DE)
(86) Internationale Anmeldenummer: DE9702395
(87) Internationale Veröffentlichungsnummer: WO9818625

(56) Entgegenhaltungen:
- FR-A- 2 707 918
- NL-A- 9 300 810
- US-A- 4 070 964
- US-A- 5 027 513

## Beschreibung

Die Erfindung betrifft eine Rakel für ein Farbwerk einer Rotationsdruckmaschine gemäß dem Oberbegriff des Anspruches 1.

Die US-A 40 70 964 zeigt eine mit Teflon beschichtete Rakel zur Verminderung der Reibung zwischen Rakel und Sieb.

Die NL-A-9300810 beschreibt mit Teflon beschichtete Rakel.

Es ist bekannt, Druckfarbe auf Walzen aufzubringen und anschließend mittels einer Rakel von der Walze, z. B. Rasterwalze abzustreifen. Während des Betriebes kann sich auf einer der Walze abgewandten Seite der Rakel - insbesondere bei Druckfarben hoher Viskosität - Druckfarbe ansammeln.

Der Erfindung liegt die Aufgabe zugrunde, ein negativ an eine Rasterwalze anstellbares Arbeitsrakelblatt für Rotationsdruckmaschinen zu schaffen, mit dem störende Farbansammlungen an dem Arbeitsrakelblatt verhindert werden.

Diese Aufgabe wird erfindungsgemäß durch die Merkmale des kennzeichnenden Teils des Anspruches 1 gelöst.

Die mit der Erfindung erzielbaren Vorteile bestehen insbesondere darin, daß auf der einem Farbkasteninneren abgewandten, d. h. der Farbdosierwalze zugewandten Seite der Rakel (Außenseite), störende Farbansammlungen verhindert werden. Bereits kleinste "Druckfarbetröpfchen" verlassen die Außenseite der Rakel, so daß keine größeren störenden Druckfarbablagerungen entstehen können, die unkontrolliert und zu zufälligen Zeiten auf die abgerakelte Fläche der Dosierwalze gelangen und so unerwünschte Farbdichteschwankungen auf den Druckträgern - z. B. eines Bogens oder einer Bahn - erzeugen.

Ausführungsbeispiele der Erfindung sind in der Zeichnung dargestellt und werden im folgenden näher beschrieben. Es zeigen:
- Fig. 1: eine schematische Darstellung eines Querschnittes durch einen oberhalb einer Rasterwalze angeordneten Farbkasten in Arbeits- und Ruhestellung mit Rakelblättern;
- Fig. 2: eine vergrößerte schematische Darstellung einer Einzelheit "Z" in Fig. 1.

Ein schwenkbarer Farbkasten 1 mit den erfindungsgemäßen Rakeln mit einem Arbeits- 12 und Schließrakelblatt 11 ist in seiner Arbeitsstellung A oben auf einer Farbdosierwalze 4 angeordnet. Die Farbdosierwalze 4 hat in ihrer Mantelfläche 2 Näpfchen 3.

In Produktionsrichtung C gesehen ist das Schließrakelblatt 11 positiv an die Farbdosierwalze 4 angestellt.
In Produktionsrichtung C gesehen ist das Arbeitsrakelblatt 12 negativ an die Farbdosierwalze 4 angestellt.

Der Farbkasten 1 besteht aus zwei sich in achsparalleler Richtung der Farbdosierwalze 4 erstreckenden, voneinander beabstandeten linken 6 und rechten Seitenwänden 7. Je nach vorgesehener Schwenkrichtung ist die linke 6 und/oder die rechte Seitenwand 7 in ausreichender Höhe über die gesamte Breite des Farbkastens 1 erstreckend nach innen abgewinkelt.

Die rechte/linke Seitenwand 7, 6 verläuft von ihrer oberen Kante 10 nach unten, so daß sich die lichte Weite des Farbkastens 1 z. B. etwa bis zur halben Höhe des Farbkastens 1 vergrößert und anschließend sich im darunterliegenden Teil wieder verengt. Hierdurch wird in der Entleerstellung B des Farbkastens 1 eine tiefstliegende Rinne 44 gebildet, in welche die Druckfarbe 22 einläuft und von ihr aufgenommen wird. Die Seitenwände 6, 7 erstrecken sich (Arbeitsstellung A) von einer oberen Kante 10 in Richtung ihrer der Farbdosierwalze 4 zugewandten unteren Rakelmontagefläche 8; 9, an welcher Rakelblätter 11; 12 mittels Klemmleisten 13 bzw. 14 gehalten sind.

An den Enden der Seitenwände 6; 7 sind beidseitig Stirnwände 15; 17 angebracht. Jede Stirnwand 15; 17 ist mit ihrer der Farbdosierwalze 4 zugewandten Seite 18 der Kontur der Mantelfläche 2 angepaßt. In seiner Entleerstellung B kann der Farbkasten 1 z. B. um den Winkel Beta = 70° bis 110° um die Rotationsachse 5 der Farbdosierwalze 4 verschwenkt werden. Die Rakelblätter 11 und 12 bleiben dabei in Kontakt mit der Oberfläche 2 der Farbdosierwalze 4. Der Farbkasten 1 ist - in seiner Arbeitsstellung A gesehen - oben offen.

Der Farbkasten 1 kann an einer Traverse 20 z. B. mittels seiner Seitenwand 6 an den Seitengestellen der Maschine befestigt sein.

Bei einem weiteren Ausführungsbeispiel sind beide Enden der Traverse 20 des Farbkastens 1 an je einem ersten Ende 28 bzw. 29 eines Schwenkarmes 26 bzw. 27 befestigt. Die zweiten Enden 31; 32 der Schwenkarme 26; 27 sind jeweils schwenkbar auf einer seitengestellfesten Lagerbuchse 33; 34 gelagert. Jede Lagerbuchse 33, 34 nimmt jeweils über ein Wälzlager 36; 37 einen Achszapfen 38; 39 der Farbdosierwalze 4 auf. Durch die eben beschriebenen Maßnahmen kann der Farbkasten 1 um die Rotationsachse 5 der Farbdosierwalze 4 geschwenkt werden.

In seiner oberen, d. h. Arbeitsstellung A wird der Farbkasten 1 direkt oder indirekt über die an den Schwenkarmen 26, 27 befestigte Traverse 20 an einem seitengestellfesten Anschlag 41 bewegt und dort verriegelt oder mittels Schrauben 42 festgehalten. Der liegende Farbkasten 1 kann von seiner obenliegenden Arbeitsstellung A nach seiner Entriegelung seitlich in eine Entleerstellung B geschwenkt werden. Die Rakelblätter 11 und 12 bleiben dabei in Berührung mit dem Umfang der Farbdosierwalze 4. Der Schwenkwinkel Beta des Farbkastens 1 kann zwischen 70 und 110° liegen. Die Schwenkbewegung des Farbkastens 1 nach unten wird z. B. durch einen seitengestellfesten Anschlag 43 begrenzt. An dem liegt dann die rechte Seitenwand 7 des Farbkastens 1 an und wird an diesem festgehalten bzw. verriegelt.

Dabei sammelt sich die Druckfarbe 22 in einer nach oben hin offenen Rinne 44 der Seitenwand 7, welche sich nunmehr in horizontaler Lage befindet.

Der Farbkasten 1 kann, insbesondere in der horizontalen Entleerstellung B, vorzugsweise aus der Maschine leicht herausnehmbar sein, d. h. von der Traverse 20 lösbar ausgebildet sein. Dazu kann z. B. die linke Seitenwand 6 außer mittels einer Linearführung in der Traverse 20 führbar und arretierbar ausgebildet sein.

Dadurch, daß der Farbkasten 1 aus der Maschine entfernt ist, kann sowohl der Farbkasten 1 wie auch die Farbdosierwalze 4 leicht gereinigt werden.

Die Erreichbarkeit des Verschwenkens des Farbkastens 1 ist nicht auf die eben beschriebenen Mittel beschränkt. Es ist ebenso auch möglich, den Farbkasten 1 mit anderen technischen Mitteln von Stellung A nach Stellung B und wieder zurück zu verschwenken.

So könnten z. B. die Stirnwände 15; 17 jeweils mit Stehbolzen versehen sein, wobei die Stehbolzen in seitengestellfesten bogenförmigen Führungen geführt werden.

Die Farbdosierelemente 11, 12 z. B. Farbmesser, Farbmesserlamellen, Rakelblätter können, wie schon gesagt, an der Unterseite des Farbkastens 1 angeordnet und befestigt sein. Die Rakelblätter dienen als Arbeitsrakel 12 und/oder als Schließrakel 11. Bei Verwendung von Arbeits- 12 und Schließrakeln 11 ist zumindest das Arbeitsrakelblatt 12 auf der ersten Außenfläche 19 (= erste Fläche 19) und/oder auf der Innenfläche 21 (= zweite Fläche 21) mit einer oberflächenenergiearmen Substanz 46 beschichtet. Solche Substanzen sind z. B. PTFE oder metallfreie amorphe Kohlenstoffschichten "a-C:H" (auch "DLC"-Schichten - diamond-like-carbon-Schichten genannt). Diese amorphen Kohlenstoffschichten bestehen aus einem hoch quervernetzten Kohlenstoffnetzwerk, an das Wasserstoff angelagert ist. Durch Modifizierung der Netzwerkstruktur Fluor (F), Silizium (Si), Sauerstoff (0) und Stickstoff (N) und den prozentualen Anteilen kann die Oberflächenenergie der DLC-Schichten beeinflußt werden und damit das Benetzungsverhalten, die Härte und der Verschleiß wahlfrei beeinflußt werden.

Außer den PTFE kann auch DLC + Fluor (F-DLC); DLC + Silizium (Si-DLC), DLC + Sauerstoff (O-DLC) und DLC + Stickstoff (N-DLC) und DLC + Bor (B-DLC) verwendet werden. Besonders geeignet sind F-DLC und Si-DLC.

Nach einer anderen Ausführungsvariante kann die oberflächenenergie-arme Substanz 46 aus
Kohlenwasserstoff-Polymeren, insbesondere aus
Poly(propylen)
oder Poly(styren)
und Co-Polymeren
bestehen.

Weiterhin kann die oberflächenenergie-arme Substanz 46 aus Styrol-Polymeren, insbesondere aus Poly(styrene-stat-2,2,3,3-tetrafluoropropyl methacrylat) bestehen.

Weiterhin kann die oberflächenenergie-arme Substanz 46 aus Halogen-Kohlenwasserstoff-Polymeren, insbesondere aus
Poly(chlorotrifluoroethylen)
oder
Poly(chlorotrifluoroethylen-stat-tetrafluoroethylen)
oder Poly(hexafluoropropylen)
oder Poly(tetrafluoroethylen)
oder Poly(tetrafluoroethylen-stat-ethylen)
oder Poly(trifluoroethylen)
bestehen.

Weiterhin kann die oberflächenenergie-arme Substanz 46 aus Vinylpolymeren, insbesondere aus
Poly((heptafluoroisopropoxy)ethylen)
oder Poly(1-((heptafluoroisopropoxy)methyl)
propylen-stat-maleic acid)
bestehen.

Weiterhin kann die oberflächenenergie-arme Substanz 46 aus fluorierten Acrylpolymeren, insbesondere aus
Poly((1-chlorodifluoromethyl)tetrafluoroethyl acrylat)
oder Poly(di(chlorodifluoromethyl)fluoromethyl acrylat)
oder Poly(1,1-dihydroheptafluorobutyl acrylat)
oder Poly(1,1-dihydropentafluoroisopropyl acrylat)
oder Poly(1,1-dihydropentadecafluorooctyl acrylat)
oder Poly(heptafluoroisopropyl acrylat)
oder Poly(5-(heptafluoroisopropoxy)pentyl acrylat)
oder Poly(11-(heptafluoroisopropoxy)undecyl acrylat)
oder Poly(2-(heptafluoropropoxy)ethyl acrylat)
oder Poly(nonafluoroisobutyl acrylat)
bestehen.

Weiterhin kann die oberflächenenergie-arme Substanz 46 aus nichtfluorierten Methacryl-Polymeren, insbesondere aus
Poly(benzyl methacrylat)
oder Poly(n-butyl methacrylat)
oder Poly(isobutyl metharcrylat)
oder Poly(t-butyl methacrylat)
oder Poly(t-butylaminoethyl methacrrylat)
oder Poly(dodecyl methacrylat)
oder Poly(lauryl methacrylat)
oder Poly(ethyl methacrylat)
oder Poly(2-ethylhexyl methacrylat)
oder Poly(n-hexyl methacrylat)
oder Poly(dimethylaminoethyl methacrylat)
oder Poly(hydroxyethyl methacrylat)
oder Poly(lauryl methacrylat)
oder Poly(phenyl methacrylat)
oder Poly(n-propyl methacrylat)
oder Poly(stearyl methacrylat)
bestehen.

Weiterhin kann die oberflächenenergie-arme Substanz 46 aus fluorierten Methacrylpolymeren, insbesondere aus
Poly(1,1-dihydropentadecafluorooctyl metharylat)
oder Poly(heptafluoroisopropyl methacrylat)
oder Poly(heptadecafluorooctyl methacrylat)
oder Poly(1-hydrotetrafluoroethyl methacrylat)
oder Poly(1,1-dihydrotetrafluoropropyl mehacrylat)
oder Poly(1-hydrohexafluoroisopropyl methacrylat)
oder Poly(t-nonafluorobutyl methacrylat)
oder Poly(styren-stat-2,2,3,3-terafluoropropyl methacrylat)
bestehen.

Weiterhin kann die oberflächenenergie-arme Substanz 46 aus Polyäther-Mischpolymerisaten, z. B. aus
Poly(oxyethylen-stat-oxypropylen)-block-poly(oxydimethylsilylen)-block-poly(oxyethylen-stat-oxypropylen)
bestehen.

Weiterhin kann die oberflächenenergie-arme Substanz 46 aus Polyiminen, insbesondere aus
Poly((benzoylimino)ethylen)
oder Poly((butyrylimino)ethylen)
oder Poly((dodecanoylimino)etylen)
oder
Poly((dodecanoylimino)ethylen-stat-(acetylimino)trimethylen)
oder Poly((heptanoylimino)ethylen)
oder Poly((hexanoylimino)ethylen)
oder Poly(((3-methyl)butyrylimino)ethylen)
oder Poly((pentadecafluorooctadecanoylimino)ethlen)
oder Poly((pentanoylimino)ethylen)
bestehen.

Weiterhin kann die oberflächenenergie-arme Substanz 46 aus Polyurethanen, insbesondere aus
Poly(methylendiphenyldiisocyanat-alt-(butanediol
poly(oxytetramethylen)diol)
oder Poly(hexamethylen diisocyanat-alt-triethylen glycol)
oder Poly(4-methyl-1,3-phenylen
diisocyanat-alt-tripropylen glycol)
bestehen.

Die Substanz 46 kann auch aus Polysiloxanen, insbesondere aus
Poly(oxydimehylsilylen), Alpha, Omega-difuncional

   R-(Si(CH₃)₂-O-)ₙ-Si(CH₃)₂-R
oder Poly(oxydimethylsilylen) Block Co-Polymeren
bestehen.

Ebenfalls kann die Substanz 46 aus hydrolysierten und kondensierten Organosilanen, insbesondere aus
3-(1,1-Dihydroperfluorooctoxy)propyltriethoxysilan,

   CF₃(CF₂)₆CH₂O (CH₂)₃ Si(OC₂H₅)₃
oder Gamma-Perfluoroisopropoxypropyltrimethoxysilan,

   (CF₃)₂ CFO(CH₂)₃ Si(OCH₃)₃
bestehen.

Schließlich ist es auch möglich, die vorgenannten Polymere einzeln oder in einer Mischung von zwei und mehreren der genannten Polymere als Substanz 46 zu verwenden.

Eine Beschichtung mit den Substanzen 46 erfolgt in einer Dicke, die z. B. zwischen 0,5 und 10 µm liegt.

Wenigstens ist die Außenfläche 19 des Arbeitsrakelblattes 12 auf der Fläche beschichtet, die der Farbdosierwalze 4 - sie kann als Rasterwalze 4 oder Walze 4 mit oleophilem Mantel ausgebildet sein - zugewandt ist. Diese Außenfläche 19 kann gänzlich oder aber auch nur teilweise mit den Substanzen 46 beschichtet sein, und zwar z. B. nur im walzennahen Bereich 47. Dieser Bereich 47 beginnt an der Abrakelfläche 23 und erstreckt sich über die gesamte Länge des Arbeitsrakelblattes 12 und hat eine Breite b z. B. von 0,5 bis 10 mm. Die dem Inneren des Farbkastens 1 - d. h. dem Farbkasten-Innenraum (= Druckfarbenstauraum) - zugewandte Innenfläche 21 des Arbeitsrakelblattes 12 kann ebenfalls, wie gerade beschreiben, beschichtet sein.

Das Schließrakelblatt 11 kann in der gleichen Weise wie das Arbeitsrakelblatt 12 beschichtet sein.

Die Abrakelfläche 23 - sie steht in Berührung mit der Oberfläche der Farbdosierwalze 4 - kann ebenfalls mit den oberflächenenergie-armen Substanzen 46 beschichtet sein.

Eine Beschichtung der Rakeln 11, 12 in der oben beschriebenen Weise ist auch bei Verwendung von beliebig viskosen Druckfarben sinnvoll.

Es ist natürlich auch möglich, die Rakelblätter 11; 12 im gleichen Neigungswinkel an die Farbdosierwalze 4 anzustellen.

Eine der Seitenwände 7; 6 ist vorzugsweise derart abgewinkelt, daß ein zwischen oberer Teilseitenwand 30 und unterer Teilseitenwand 35 gebildeter Öffnungswinkel Gamma von ca. 90° sich zum Inneren des Farbkastens 1 hin öffnet. Dabei kann eine Breite d der oberen Teilseitenwand 30 gleich einer Breite e der unteren Teilseitenwand 35 sein. Jedoch kann auch d größer e sein oder umgekehrt. Mit 45 ist eine Längsachse des Farbkastens 1 und mit 48 ist eine Hochachse des Farbkastens 1 bezeichnet.

Der Farbkasten 1 wird vorzugsweise - bezogen auf ein rechtwinkliges Koordinatensystem mit dem Ursprung auf der Rotationsachse 5 der Farbdosierwalze 4 - aus seiner im I. oder II. Quadranten oder im I. und II. Quadranten liegenden Arbeitsstellung A - bezogen auf die Lage der Rakelblätter 11 auf der Farbdosierwalze 4 - in eine im I. und IV. Quadranten oder im II. und III. Quadranten liegende Entleerstellung verschwenkt (Lage der Rakelblätter 11, 12). Der Farbkasten 1 wird also aus einer Lage, in welcher die Querachse 40 des Farbkastens 1 horizontal oder annähernd horizontal verläuft, so verschwenkt, daß nach dem Verschwenken die Querachse 40 des Farbkastens 1 vertikal oder annähernd vertikal verläuft.

Weiterhin ist es möglich, den Farbkasten 1 oben, d. h. an seiner oberen Kante 10 geschlossen auszubilden.

Die zur Beschichtung des Rakelblattes 11; 12 verwendete oberflächenenergie-arme Substanz 46 weist eine Oberflächenenergie oder Oberflächenspannung im Bereich zwischen 10 und 60 mN/m auf.

Das Rakelblatt 11; 12, als Träger für die Substanz 46 besteht aus Metall.

### Bezugszeichenliste

- 1: Farbkasten
- 2: Mantelfläche (4)
- 3: Näpfchen (4)
- 4: Farbdosierwalze
- 5: Rotationsachse
- 6: Seitenwand, linke (1)
- 7: Seitenwand, rechte (1)
- 8: Rakelmontagefläche (6)
- 9: Rakelmontagefläche (7)
- 10: Kante, obere (15; 17)
- 11: Schließrakelblatt (1)
- 12: Arbeitsrakelblatt (1)
- 13: Klemmleiste (12)
- 14: Klemmleiste (11)
- 15: Stirnwand, vordere
- 16: Tangente (2)
- 17: Stirnwand, hintere (6; 7)
- 18: Seite (17)
- 19: Außenfläche (12)
- 20: Traverse
- 21: Innenfläche (12)
- 22: Druckfarbe
- 23: Abrakelfläche (12)
- 24: Farbrolle (22)
- 25: Innenfläche (11)
- 26: Schwenkarm (1)
- 27: Schwenkarm (1)
- 28: Ende, erstes (26)
- 29: Ende, erstes (27)
- 30: Teilseitenwand, obere (7)
- 31: Ende, zweites (26)
- 32: Ende, zweites (27)
- 33: Lagerbuchse
- 34: Lagerbuchse
- 35: Teilseitenwand, untere (7)
- 36: Wälzlager
- 37: Wälzlager
- 38: Achszapfen
- 39: Achszapfen
- 40: Querachse (1)
- 41: Anschlag
- 42: Schraube
- 43: Anschlag
- 44: Rinne
- 45: Längsachse (1)
- 46: Substanz
- 47: Bereich
- 48: Hochachse

- A: Arbeitsstellung (1)
- B: Entleerstellung (1)
- C: Produktionsrichtung (4)
- d: Breite (30)
- e: Breite (35)

- Alpha: Anstellwinkel (12)
- Beta: Schwenkwinkel (1)
- Gamma: Öffnungswinkel (30; 35)

## Patentansprüche

1. Rakelblatt in metallischer Ausführung, negativ angestellt an eine Rasterwalze (4), dadurch gekennzeichnet, daß das Rakelblatt (11; 12) an seiner der Rasterwalze (4) zugewandten Außenfläche (19) mit einer oberflächenenergie-armen Substanz (46) beschichtet ist, die eine Oberflächenenergie zwischen 10 und 60 mN/m aufweist.

2. Rakelblatt nach den Anspruch 1, dadurch gekennzeichnet, daß die Substanz (46) aus einem Polymer besteht.

3. Rakelblatt nach den Ansprüchen 1 und 2, dadurch gekennzeichnet, daß die Substanz (46) aus Kohlenwasserstoff-Polymeren besteht.

4. Rakelblatt nach den Ansprüchen 1 und 2, dadurch gekennzeichnet, daß die Substanz (46) aus Styrol-Polymeren besteht.

5. Rakelblatt nach den Ansprüchen 1 und 2, dadurch gekennzeichnet, daß die Substanz (46) aus Halogen-Kohlenwasserstoff-Polymeren besteht.

6. Rakelblatt nach den Ansprüchen 1 und 2, dadurch gekennzeichnet, daß die Substanz (46) aus Vinylpolymeren besteht.

7. Rakelblatt nach den Ansprüchen 1 und 2, dadurch gekennzeichnet, daß die Substanz (46) aus fluorierten Acrylpolymeren besteht.

8. Rakelblatt nach den Ansprüchen 1 und 2, dadurch gekennzeichnet, daß die Substanz (46) aus nichtfluorierten Methacryl-Polymeren besteht.

9. Rakelblatt nach den Ansprüchen 1 und 2, dadurch gekennzeichnet, daß die Substanz (46) aus fluorierten Methacrylpolymeren besteht.

10. Rakelblatt nach den Ansprüchen 1 und 2, dadurch gekennzeichnet, daß die Substanz (46) aus Polyäther-Mischpolymerisat besteht.

11. Rakelblatt nach den Ansprüchen 1 und 2, dadurch gekennzeichnet, daß die Substanz (46) aus Polyiminen besteht.

12. Rakelblatt nach den Ansprüchen 1 und 2, dadurch gekennzeichnet, daß die Substanz (46) aus Polyurethanen besteht.

13. Rakelblatt nach den Ansprüchen 1 und 2, dadurch gekennzeichnet, daß die Substanz (46) aus Polysiloxanen besteht.

14. Rakelblatt nach den Ansprüchen 1 und 2, dadurch gekennzeichnet, daß die Substanz (46) aus hydrolysierten und kondensierten Organosilanen besteht.

15. Rakelblatt nach den Ansprüchen 1 und 2, dadurch gekennzeichnet, daß die Substanz (46) aus Polytetrafluorethylen (PTFE) besteht.

16. Rakelblatt nach den Ansprüchen 2 bis 15, dadurch gekennzeichnet, daß die Substanz (46) aus einem Polymer oder aus einer Mischung von zwei oder mehreren Polymeren besteht.

17. Rakelblatt nach Anspruch 1, dadurch gekennzeichnet, daß die Substanz (46) aus metallfreien amorphen Kohlenstoffschichten (DLC-Schichten) mit hoch quervernetzten Kohlenstoffnetzwerken besteht, denen Wasserstoff angelagert ist.

18. Rakelblatt nach Anspruch 17, dadurch gekennzeichnet, daß die DLC-Schichten mit Fluor (F-DLC) modifiziert sind.

19. Rakelblatt nach Anspruch 17, dadurch gekennzeichnet, daß die DLC-Schichten mit Silizium (Si-DLC) modifiziert sind.

20. Rakelblatt nach Anspruch 17, dadurch gekennzeichnet, daß die DLC-Schichten mit Bor (B-DLC) modifiziert sind.

21. Rakelblatt nach Anspruch 17, dadurch gekennzeichnet, daß die DLC-Schichten mit Stickstoff (N-DLC) modifiziert sind.

22. Rakelblatt nach Anspruch 17, dadurch gekennzeichnet, daß die DLC-Schichten mit Sauerstoff (O-DLC) modifiziert sind.

23. Rakelblatt nach den Ansprüchen 1 bis 22, dadurch gekennzeichnet, daß die Substanz (46) mit einer Schichtdicke von 0,5 bis 10 µm aufgebracht ist.

24. Rakelblatt nach Anspruch 1, dadurch gekennzeichnet, daß das das Rakelblatt (11; 12) mit einer Druckfarbe hoher Viskosität zusammenwirkt.

25. Rakelblatt nach Anspruch 1, dadurch gekennzeichnet, daß das Rakelblatt (11; 12) an einem Farbkasten (1) angeordnet ist und daß der Farbkasten (1) oben auf der Rasterwalze angeordnet ist.

26. Rakelblatt nach Anspruch 1, dadurch gekennzeichnet, daß ein Arbeitsrakelblatt (12) und ein Schließrakelblatt (11) vorgesehen sind und daß zumindest das Arbeitsrakelblatt an seiner Außenseite mit dieser Substanz beschichtet ist.

## Claims

1. Doctor blade of metallic design, set with a negative angle against an engraved roll (4), characterized in that on its outer face (19) facing the engraved roll (4), the doctor blade (11; 12) is coated with a low-surface-energy substance (46) which has a surface energy between 10 and 60 mN/m.

2. Doctor blade according to Claim 1, characterized in that the substance (46) consists of a polymer.

3. Doctor blade according to Claims 1 and 2, characterized in that the substance (46) consists of hydrocarbon polymers.

4. Doctor blade according to Claims 1 and 2, characterized in that the substance (46) consists of styrene polymers.

5. Doctor blade according to Claims 1 and 2, characterized in that the substance (46) consists of halogen-hydrocarbon polymers.

6. Doctor blade according to Claims 1 and 2, characterized in that the substance (46) consists of vinyl polymers.

7. Doctor blade according to Claims 1 and 2, characterized in that the substance (46) consists of fluorinated acrylate polymers.

8. Doctor blade according to Claims 1 and 2, characterized in that the substance (46) consists of nonfluorinated methacrylate polymers.

9. Doctor blade according to Claims 1 and 2, characterized in that the substance (46) consists of fluorinated methacrylate polymers.

10. Doctor blade according to Claims 1 and 2, characterized in that the substance (46) consists of polyether copolymers.

11. Doctor blade according to Claims 1 and 2, characterized in that the substance (46) consists of polyimines.

12. Doctor blade according to Claims 1 and 2, characterized in that the substance (46) consists of polyurethanes.

13. Doctor blade according to Claims 1 and 2, characterized in that the substance (46) consists of polysiloxanes.

14. Doctor blade according to Claims 1 and 2, characterized in that the substance (46) consists of hydrolyzed and condensed organosilanes.

15. Doctor blade according to Claims 1 and 2, characterized in that the substance (46) consists of polytetrafluoroethylene (PTFE).

16. Doctor blade according to Claims 2 to 15, characterized in that the substance (46) consists of a polymer or of a mixture of two or more polymers.

17. Doctor blade according to Claim 1, characterized in that the substance (46) consists of metal-free, amorphous carbon layers (DLC layers) with highly crosslinked carbon networks, to which hydrogen is added.

18. Doctor blade according to Claim 17, characterized in that the DLC layers are modified with fluorine (F-DLC).

19. Doctor blade according to Claim 17, characterized in that the DLC layers are modified with silicon (Si-DLC).

20. Doctor blade according to Claim 17, characterized in that the DLC layers are modified with boron (B-DLC).

21. Doctor blade according to Claim 17, characterized in that the DLC layers are modified with nitrogen (N-DLC).

22. Doctor blade according to Claim 17, characterized in that the DLC layers are modified with oxygen (O-DLC).

23. Doctor blade according to Claims 1 to 22, characterized in that the substance (46) is applied with a layer thickness of 0.5 to 10 µm.

24. Doctor blade according to Claim 1, characterized in that the the [sic] doctor blade (11; 12) acts together with a high-viscosity printing ink.

25. Doctor blade according to Claim 1, characterized in that the doctor blade (11; 12) is arranged on an ink fountain (1), and in that the ink fountain (1) is arranged at the top of the engraved roll.

26. Doctor blade according to Claim 1, characterized in that a working doctor blade (12) and a closing doctor blade (11) are provided, and in that at least the working doctor blade is coated with this substance on the outside.

## Revendications

1. Lame de racle, de réalisation métallique, à calage angulaire négatif, sur un rouleau encreur tramé (4), caractérisée en ce que la lame de racle (11; 12) est revêtue, sur sa face extérieure (19) tournée vers le rouleau encreur tramé (4), d'une substance (46) à faible énergie de surface, présentant une énergie de surface comprise entre 10 et 60 mN/m.

2. Lame de racle selon la revendication 1, caractérisée en ce que la substance (46) est constituée d'un polymère.

3. Lame de racle selon les revendications 1 et 2, caractérisée en ce que la substance (46) est constituée de polymères d'hydrocarbures.

4. Lame de racle selon les revendications 1 et 2, caractérisée en ce que la substance (46) est constituée de polymères styréniques.

5. Lame de racle selon les revendications 1 et 2, caractérisée en ce que la substance (46) est constituée de polymères d'hydrocarbures halogènés.

6. Lame de racle selon les revendications 1 et 2, caractérisée en ce que la substance (46) est constituée de polymères vinyliques.

7. Lame de racle selon les revendications 1 et 2, caractérisée en ce que la substance (46) est constituée de polymères acryliques fluorés.

8. Lame de racle selon les revendications 1 et 2, caractérisée en ce que la substance (46) est constituée de polymères méthacryliques non fluorés.

9. Lame de racle selon les revendications 1 et 2, caractérisée en ce que la substance (46) est constituée de polymères méthacryliques fluorés.

10. Lame de racle selon les revendications 1 et 2, caractérisée en ce que la substance (46) est constituée d'un polymérisat mixte de polyéther.

11. Lame de racle selon les revendications 1 et 2, caractérisée en ce que la substance (46) est constituée de polyimines.

12. Lame de racle selon les revendications 1 et 2, caractérisée en ce que la substance (46) est constituée de polyuréthanes.

13. Lame de racle selon les revendications 1 et 2, caractérisée en ce que la substance (46) est constituée de polysiloxanes.

14. Lame de racle selon les revendications 1 et 2, caractérisée en ce que la substance (46) est constituée d'organosilanes hydrolysés et condensés.

15. Lame de racle selon les revendications 1 et 2, caractérisée en ce que la substance (46) est constituée de polytétrafluoroéthylène (PTFE).

16. Lame de racle selon les revendications 2 à 15, caractérisée en ce que la substance (46) est constituée d'un polymère ou d'un mélange de deux polymères ou plus.

17. Lame de racle selon la revendication 1, caractérisée en ce que la substance (46) est constituée de couches de carbone amorphes, non métalliques (couches DLC), comportant des réseaux de carbone fortement réticulés, auxquels s'est aggloméré de l'hydrogène.

18. Lame de racle selon la revendication 17, caractérisée en ce que les couches DLC sont modifiées au fluor (F-DLC).

19. Lame de racle selon la revendication 17, caractérisée en ce que les couches DLC sont modifiées au silicium (Si-DLC).

20. Lame de racle selon la revendication 17, caractérisée en ce que les couches DLC sont modifiées au bore (B-DLC).

21. Lame de racle selon la revendication 17, caractérisée en ce que les couches DLC sont modifiées à l'azote (N-DLC).

22. Lame de racle selon la revendication 17, caractérisée en ce que les couches DLC sont modifiées à l'oxygène (O-DLC).

23. Lame de racle selon les revendications 1 à 22, caractérisée en ce que la substance (46) est appliquée avec une épaisseur de couche de 0,5 à 10 µm.

24. Lame de racle selon la revendication 1, caractérisée en ce que la lame de racle (11; 12) coopère avec une encre d'impression de haute viscosité.

25. Lame de racle selon la revendication 1, caractérisée en ce que la lame de racle (11; 12) est disposée sur un bac à encre (1), et en ce que le bac à encre (1) est disposé en position supérieure, sur le rouleau encreur tramé.

26. Lame de racle selon la revendication 1, caractérisée en ce qu'une lame de racle de travail (12) et une lame de racle de fermeture (11) sont prévues, et en ce qu'au moins la lame de racle de travail est revêtue de cette substance sur sa face extérieure.
